# EUROPÄISCHE PATENTSCHRIFT

(11) **EP 3 271 525 B1**
(45) Veröffentlichungstag und Bekanntmachung des Hinweises auf die Patenterteilung: **15.01.2020**
(21) Anmeldenummer: 16718992.7
(22) Anmeldetag: 16.03.2016
(51) Int. Cl.: E04D 13/04, E04D 13/15

(54) **VORRICHTUNG ZUM ABSCHLUSS EINES EINEN PLATTEN- ODER STEINBELAG AUFWEISENDEN BODENABSCHNITTES**
DEVICE FOR FINISHING A FLOOR PORTION HAVING A SURFACING OF BOARDS OR STONES
ÉQUIPEMENT DE FINITION D'UNE PORTION DE SOL AYANT UN REVÊTEMENT FAIT DE PLAQUES OU DE GRAVIER

(30) Priorität: 17.03.2015 AT 502152015
(43) Veröffentlichungstag der Anmeldung: 24.01.2018
(73) Patentinhaber: ST - Profile GmbH, 4050 Traun (AT)
(72) Erfinder: STIGLMAYR, Sandro, 4060 Leonding (AT); BACCHETTA, Remo Walter, 6048 Horw (CH)
(74) Vertreter: Hübscher & Partner Patentanwälte GmbH
(86) Internationale Anmeldenummer: PCT/AT2016/050063
(87) Internationale Veröffentlichungsnummer: WO 2016/145469

(56) Entgegenhaltungen:
- EP-A2- 0 882 856
- DE-A1- 4 422 471
- DE-A1- 19 821 785
- DE-U1- 9 007 152
- DE-U1-202004 003 286
- DE-U1-202007 011 416
- GB-A- 1 083 213
- GB-A- 1 104 027
- GB-A- 2 266 106

## Beschreibung

Die Erfindung bezieht sich auf eine Vorrichtung zum Abschluss eines einen Platten- oder Steinbelag aufweisenden Bodenabschnittes mit einem parallel zum Boden verlaufenden Befestigungsschenkel und einem von diesem Befestigungsschenkel aufragenden, an seinem dem Befestigungsschenkel gegenüberliegenden Ende falzartig zurückgebogenen Abschlussschenkel und mit einem auf diesen Abschlussschenkel aufsteckbaren U-förmigen Aufsteckprofil. Zum Abschluss eines plattenbedeckten Balkones ist es bekannt (DE 202004003286 U1), eine Vorrichtung mit einem unter dem Plattenbelag angeordneten Befestigungsschenkel und einem von diesem ausragenden Abschlussschenkel vorzusehen, der den Plattenbelag des Balkones begrenzt. Der Abschlussschenkel weist an seinem dem Befestigungsschenkel gegenüberliegenden Ende einen falzartig zurückgebogenen Endbaschnitt auf, auf den ein U-förmiges Aufsteckprofil aufsteckbar ist, welches eine Überdeckung für die Bodenplatte bildet. Nachteilig ist daran allerdings, dass ein abfließen von sich am Plattenbelag sammelnden Wasser nur unzureichend möglich.

Andere Vorrichtungen sind aus den Dokumenten DE 20 2007 011 416 U1, DE 9007152 U1 und DE 4422471 A1 bekannt.

Der Erfindung liegt somit die Aufgabe zugrunde, eine Vorrichtung zum Abschluss eines einen Platten- oder Steinbelag aufweisenden Bodenabschnittes der eingangsgeschilderten Art so auszugestalten, dass ein einfaches Abfließen auch von größeren Wassermengen ermöglicht wird.

Die Erfindung löst die gestellte Aufgabe durch die Merkmale des Anspruchs 1, insbesondere dadurch, dass zwischen dem Befestigungsschenkel und dem Abschlussschenkel ein vom Befestigungsschenkel abfallender und gemeinsam mit dem Abschlussschenkel eine Rinne bildender Steg angeordnet ist.

Zufolge dieser Maßnahmen kann sich vom Platten- oder Steinbelag abfließendes Wasser in der zwischen dem Steg und dem Abschlussschenkel gebildeten Rinne sammeln und über einen dafür vorgesehenen Ablauf abfließen. Dies reduziert die Gefahr, dass bei größeren Wassermengen das Wasser direkt an einem etwaigen Beton- oder Mauerwerk, das dem Untergrund für den Boden und den darauf aufliegenden Platten- und Steinbelag bildet, abfließt.

Um sicherzustellen, dass auch bei dickeren Platten oder Steinbelägen oder bei unterschiedlichen Höhenniveaus des Platten- oder Steinbelages bzw. des Bodensdas vom Platten- oder Steinbelag abfließende Wasser in der erfindungsgemäßen Rinne gesammelt wird, kann das U-förmige Aufsteckprofil für den Abschlussschenkel über den Längsverlauf der Vorrichtung unterschiedlich weit auf den Abschlussschenkel aufgesteckt werden, wobei das Aufsteckprofil erfindungsgemäß mit seinen beiden U-Schenkeln das falzartig zurückgebogene Ende des Abschlussschenkels federnd und unter Vorspannung umgreift. Dies ist insbesondere dann von Vorteil, wenn der Untergrund für Befestigungsschenkel und Platten- oder Steinbelag geneigt ist, wie dies gerade bei Terrassen oder Balkonen der Fall ist, um den Abfluss von Wasser zu erleichtern, weil in diesem Fall der Platten- oder Steinbelag horizontal ohne Neigung verlegt und das Aufsteckprofil durch unterschiedlich weites Aufstecken auf den Abschlussschenkel an das Niveau des Platten- oder Steinbelag angepasst werden kann. Um das Aufstecken des Aufsteckprofils auf den Abschlussschenkel zu erleichtern, kann ein Schenkel des Aufsteckprofils länger als der andere ausgebildet sein, sodass das Aufsteckprofil mit seinem längeren Schenkel an den Abschlussschenkel angelegt, gegen die Federkraft die beiden Schenkel des U-förmigen Aufsteckprofils geöffnet und das Aufsteckprofil auf den Abschlussschenkel aufgesteckt werden kann. Um das Aufsteckprofil am Abschlussschenkel zu befestigen, kann neben der federelastischen Ausbildung der beiden Schenkel des U-förmigen Aufsteckprofils auch wenigstens ein Schenkel des Aufsteckprofils mit Befestigungsöffnungen versehen sein. Dies ist insbesondere dann von Vorteil, wenn das Aufsteckprofil zum Ausgleich eines Höhenunterschieds wie oben beschrieben über den Längsverlauf des Abschlussschenkels unterschiedlich weit auf dieser aufgesteckt ist. Die Befestigungsöffnungen ermöglichen dabei ein einfaches Verkleben, Löten oder Verschweißen des Aufsteckprofils mit dem Abschlussschenkel, und zwar genau in der für den Höhenniveauausgleich erforderlichen Lage.

Als Ablauf für das abfließende Wasser kann beispielsweise der Abschlussschenkel auf Höhe des Steges Abflussöffnungen aufweisen. Diese Abflussöffnungen können grundsätzlich eine beliebige Form aufweisen, vorteilhafte Abflussbedingungen ergeben sich allerdings, wenn die Abflussöffnungen mehrere in Längsrichtung des Abschlussschenkels voneinander beabstandete rechteckige Öffnungen sind, die mit ihrer unteren Kante am tiefsten Punkt der durch den Steg und den Abschlussschenkel gebildeten Rinne ansetzen.

Neben oder alternativ zu den Abflussöffnungen im Abschlussschenkel kann auch der Steg Abflussöffnungen aufweisen. Diese können vorteilhafter Weise im unteren Bereich des Steges anschließend an den Abschlussschenkel angeordnet sein. Vorteilhafte Abflussbedingungen ergeben sich auch hier, wenn die Abflussöffnungen mehrere in Längsrichtung des Steges voneinander beanstandete rechteckige Öffnungen sind, die mit ihrer unteren Kante am tiefsten Punkt der durch den Steg und den Abschlussschenkel gebildeten Rinne ansetzen. Nur im Steg vorgesehene Abflussöffnungen haben zudem den Vorteil, dass Abflussöffnungen im Abschlussschenkel vermieden werden können und sich somit ein optisch ansprechender Abschluss des Bodens mit Platten- oder Steinbelag ergibt.

Durch eine entsprechende Dimensionierung des Steges hinsichtlich seiner Länge und seines Neigungswinkels können die Abflussöffnungen soweit von dem etwaigen Beton- oder Mauerwerk beabstandet werden, das auch bei größeren Wassermengen beim Abfließen des Wassers über das Beton- oder Mauerwerk verhindert wird. Diese Gefahr kann weiter verhindert werden, indem der Abschlussschenkel im Übergangsbereich zum Steg falzartig nach unten zu einer Abtropfkante verlängert ist. Zufolge dieser Maßnahme rinnt das über den Platten- oder Steinbelag abfließende Wasser zunächst in die durch den Steg und den Abschlussschenkeln gebildete Rinne und sammelt sich dort. Sind im Abschlussschenkel Abflussöffnungen vorgesehen, fließt das Wasser sodann über die Abflussöffnungen auf die Außenseite des Abschlussschenkels, von wo aus es über die Abtropfkante auf der Außenseite des Abschlussschenkels abrinnen bzw. abtropfen kann. Sind die Abflussöffnungen im Steg angeordnet, so fließt das Wasser durch die Öffnungen im Steg auf dessen untere Außenseite und dann aufgrund der Adhäsion ebenfalls über die Abtropfkante auf der Innenseite des Abschlussschenkels ab.

In der Zeichnung ist der Erfindungsgegenstand beispielsweise dargestellt, und zwar in einem schematischen Querschnitt.

Die erfindungsgemäße Vorrichtung umfasst einen Befestigungsschenkel 1, der zwischen einem Bodenabschnitt 2 und einem Platten- oder Steinbelag 3 verläuft und beispielsweise in einem Bett 4 für den Platten- oder Steinbelag 3 eingebettet ist. Um eine bessere Verbindung zwischen dem Bett 4 und dem Befestigungsschenkel 1 zu ermöglichen, kann der Befestigungsschenkel 1 Öffnungen 5 aufweisen. Von diesem Befestigungsschenkel 1 ragt ein Abschlussschenkel 6 auf, der mit dem Befestigungsschenkel 1 über einen Steg 7 unter Ausbildung einer Abtropfkante 8 verbunden ist. Die Abtropfkante 8 ergibt sich aus einem aus dem Steg 7 und dem Abschlussschenkel 6 gebildeten Falz. Das der Abtropfkante 8 gegenüberliegende Ende 9 ist falzartig zurückgebogen. Auf dem Abschlussschenkel 6 ist ein U-förmiges Aufsteckprofil 10 aufgesteckt, das einen längeren Schenkel 11 und einen kürzeren Schenkel 12 aufweist. Zur Befestigung des Aufsteckprofils 10 auf dem Abschlussschenkel 6 kann das Aufsteckprofil 10 mit Befestigungsöffnungen 13 versehen sein.

Um vom Platten- oder Steinbelag 3 abfließendes Wasser sammeln und ableiten zu können, bilden der Steg 7 und der an den Steg 7 anschließende Teil des Abschlussschenkels 6 eine Rinne für das abfließende Wasser. Für diese Rinne sind im Steg 7 Abflussöffnungen 14 vorgesehen, durch die das in der Rinne gesammelte Wasser nach außen und über die Abtropfkante 8 abfließen kann. Diese Abflussöffnungen 14 sind rechteckige Durchtrittsöffnungen im Steg 7, die sich über dessen Länge verteilen und die mit ihrer Unterkante mit der Rinne, die aus dem Steg 7 und dem Abschlussschenkel 6 gebildet wird, abschließen. Selbstverständlich können aber wie oben ausgeführt auch andere Abflussöffnungen vorgesehen sein.

## Patentansprüche

1. Vorrichtung zum Abschluss eines einen Platten- oder Steinbelag (3) aufweisenden Bodenabschnittes (2) mit einem parallel zum Boden verlaufenden Befestigungsschenkel (1) und einem von diesem Befestigungsschenkel (1) aufragenden, an seinem dem Befestigungsschenkel (1) gegenüberliegenden Ende (9) falzartig zurückgebogenen Abschlussschenkel (6) und mit einem auf diesen Abschlussschenkel (6) aufsteckbaren U-förmigen Aufsteckprofil (10), **dadurch gekennzeichnet, dass** zwischen dem Befestigungsschenkel (1) und dem Abschlussschenkel (6) ein vom Befestigungsschenkel (1) abfallender und gemeinsam mit dem Abschlussschenkel (6) eine Rinne bildender Steg (7) angeordnet ist und dass das Aufsteckprofil (10) mit seinen beiden U-Schenkeln das falzartig zurückgebogene Ende des Abschlussschenkels (6) federnd unter Vorspannung umgreift.

2. Vorrichtung nach Anspruch 1, **dadurch gekennzeichnet, dass** wenigstens ein Schenkel (11, 12) des Aufsteckprofils (10) mit Befestigungsöffnungen (13) versehen ist.

3. Vorrichtung nach Anspruch 1 oder 2, **dadurch gekennzeichnet, dass** der Abschlussschenkel (6) auf Höhe des Steges (7) Abflussöffnungen aufweist.

4. Vorrichtung nach einem der Ansprüche 1 bis 3, **dadurch gekennzeichnet, dass** der Steg (7) Abflussöffnungen (14) aufweist.

5. Vorrichtung nach einem der Ansprüche 1 bis 4, **dadurch gekennzeichnet, dass** der Abschlussschenkel (6) im Übergangsbereich zum Steg (7) falzartig nach unten zu einer Abtropfkante (8) verlängert ist.

## Claims

1. Apparatus for terminating a floor section (2) comprising slab or stone paving (3), having a fastening limb (1) extending in parallel with the floor and a terminating limb (6) which protrudes from this fastening limb (1) and is bent backwards to form a fold at its end (9) opposite the fastening limb (1) and having a U-shaped plug-on profile (10) which can be plugged onto this terminating limb (6), **characterised in that** a web (7) which is inclined downwards from the fastening limb (1) and forms a channel together with the terminating limb (6) is arranged between the fastening limb (1) and the terminating limb (6), and **in that** the two limbs of the U of the plug-on profile (10) resiliently engage, under tension, around the end of the terminating limb (6) which is bent backwards to form a fold.

2. Apparatus as claimed in claim 1, **characterised in that** at least one limb (11, 12) of the plug-on profile (10) is provided with fastening openings (13).

3. Apparatus as claimed in claim 1 or 2, **characterised in that** the terminating limb (6) comprises drain openings at the level of the web (7).

4. Apparatus as claimed in any one of claims 1 to 3, **characterised in that** the web (7) comprises drain openings (14).

5. Apparatus as claimed in any one of claims 1 to 4, **characterised in that**, in the transition region to the web (7), the terminating limb (6) is extended downwards as a fold to form a drip edge (8).

## Revendications

1. Dispositif pour border un segment de sol (2) présentant un revêtement composé de plaques ou de pierres (3), comportant une jambe de fixation (1) s'étendant parallèlement au sol et une jambe de bordure (6) faisant saillie par rapport à la jambe de fixation (1) et repliée vers l'arrière à la manière d'un pli sur son extrémité (9) opposée à la jambe de fixation (1), ainsi qu'un profil d'emboîtement (10) en forme de U pouvant être emboîté sur la jambe de bordure (6), **caractérisé en ce qu'**une barrette (7) s'étendant vers le bas à partir de la jambe de fixation (1) et formant une goulotte avec la jambe de bordure (6) est disposée entre la jambe de fixation (1) et la jambe de bordure (6) et que le profil d'emboîtement (10) entoure sous tension élastique l'extrémité (9) repliée vers l'arrière à la manière d'un pli de la jambe de bordure (6) avec ses deux jambes en forme de U.

2. Dispositif selon la revendication 1, **caractérisé en ce qu'**au moins une jambe (11, 12) du profil d'emboîtement (10) est dotée d'orifices de fixation (13).

3. Dispositif selon la revendication 1 ou 2, **caractérisé en ce que** la jambe de bordure (6) présente des orifices d'écoulement à la hauteur de la barrette (7).

4. Dispositif selon une des revendications 1 à 3, **caractérisé en ce que** la barrette (7) présente des orifices d'écoulement (14).

5. Dispositif selon une des revendications 1 à 4, **caractérisé en ce que**, dans la zone de transition avec la barrette (7), la jambe de bordure (6) se prolonge vers le bas à la manière d'un pli jusqu'à un rebord égouttoir (8).
